# EUROPÄISCHE PATENTSCHRIFT

(11) **EP 0 957 020 B1**
(45) Veröffentlichungstag und Bekanntmachung des Hinweises auf die Patenterteilung: **27.11.2002**
(21) Anmeldenummer: 99440108.1
(22) Anmeldetag: 12.05.1999
(51) Int. Cl.: B61L 5/10, B61L 7/08

(54) **Vorrichtung und Methode zur Überwachung einer Weiche**
Device and method for monitoring a switch
Dispositif et procédé pour surveiller un aiguillage

(30) Priorität: 12.05.1998 DE 19821141
(43) Veröffentlichungstag der Anmeldung: 17.11.1999
(73) Patentinhaber: ALCATEL, 75008 Paris (FR)
(72) Erfinder: Dolch, Klaus, 74360 Ilsfeld (DE)
(74) Vertreter: Brose, Gerhard, Dipl.-Ing.

(56) Entgegenhaltungen:
- EP-A- 0 324 614
- EP-A- 0 535 763
- WO-A-98/19447
- DE-A- 2 224 622
- DE-A- 19 606 895
- US-A- 3 790 810
- US-A- 5 504 405

## Beschreibung

Die Erfindung betrifft eine Vorrichtung zur Überwachung einer Weiche mittels einer Überwachungseinrichtung oder einer Diagnoseeinrichtung nach dem Oberbegriff des Anspruchs 1 sowie ein Verfahren zur Überwachung einer Weiche nach dem Oberbergriff des Anspruchs 2.

### Einführung

Fig. 3 zeigt eine bekannte, von der Firma Voest-Alpine - Eisenbahnsysteme, Wien, vertriebene elektronische Überwachungseinrichtung für eine Weiche, bei der mehrere unterschiedliche Sensoren an für die Funktion der Weiche kritischen Stellen angebracht sind. Bei diesen Stellen handelt es sich beispielsweise um die Zungenanlage, den Durchgang zwischen Zunge und Backenschiene und den Herzbereich. Die Sensoren überwachen außerdem die Weichenheizung und die Verschraubung im Herzbereich. Ein in der Nähe der Weiche angeordneter Mikroprozessor bereitet die von den Sensoren aufgenommenen Meßwerte auf. Die aufbereiteten Daten werden anschließend an einen Bildschirmarbeitsplatz fern übertragen und können dort ausgewertet werden. Eine derartige überwachungseinrichtung ist aus EP 0344 145 B1 bekannt.

Die Patentschrift WO 98 19447 beschreibt ein Verfahren, bei welchem an einer entfernten Einrichtung Meßwerte aufgenommen und daraus Diagnosemeldungen erzeugt werden. Diese Diagnosemeldungen werden drahtlos mittels einer Sendeeinrichtung eines Mobilfunknetzes zu einer Überwachungstelle fernübertragen. Es wird jedoch eine kontinuierliche Stromversorgung vorausgesetzt.

Zur Versorgung der oben beschriebenen Überwachungseinrichtung einer Weiche mit elektrischer Energie ist über eigens für diesen Zweck zu verlegende Kabel mit einer zentralen Stromversorgung, z. B. mit einem Stellwerk, verbunden. Eine solche eigene Stromversorgung ist erforderlich, da die Stell(strom)leitungen, über die der Antrieb der Weiche vom Stellwerk mit Strom versorgt wird, nicht zur Stromversorgung verwendet werden können. Aus Sicherheitsgründen sind die Stelleitungen so verschaltet, daß nur während eines Stellvorgangs ein ausreichender Strom fließen kann. Auf diese Weise wird wirkungsvoll verhindert, daß ein fehlerhaft arbeitender Weichenantrieb ohne Stellbefehl über die Stelleitungen elektrische Energie bezieht und - ggf. sehr langsam - die Weiche umstellt.

Die Kosten für das Verlegen der zusätzlichen elektrischen Kabel sind sehr hoch, weswegen ein Nachrüsten von Weichen mit den soeben geschilderten Überwachungseinrichtungen oft nicht rentabel ist. Eine lokale Stromerzeugung an der Weiche mit Hilfe von Solarzellen und eines daran angeschlossenen Akkumulators ist insofern unbefriedigend, als die Solarzellen verschmutzt oder längere Zeit von Schnee bedeckt sein können. Um lange Ausfallzeiten überbrücken zu können, müßten sehr große und somit teure Akkumulatoren eingesetzt werden.

Die Patentschrift EP 0535763 beschreibt eine Vorrichtung zur elektrischen Energieversorgung einer Gleiskoppelspule zur induktiven Übertragung von Signalbegriffen auf ein Triebfahrzeug. Dabei wird die notwendige elektrische Energie induktiv aus einem Signalstromkreis, d.h. einem Stromkreis zur Speisung eines Signallichts entnommen. Anders als bei einer Weiche, bei welcher wie oben beschrieben nur sehr kurzzeitig, nämlich nur während der Stellzeiten, elektrische Energie zur Verfügung steht, wird stets mindestens ein Signalstromkreis eines Lichtsignals kontinuierlich mit Strom versorgt.

### Aufgabe

Es ist daher Aufgabe der Erfindung, eine Vorrichtung und ein Verfahren zur Überwachung einer Weiche anzugeben, welche sowohl ohne eigene elektrische Kabel zur Stromversorgung als auch ohne eigene elektrische Kabel zur Übertragung von Diagnosemeldungen realisiert werden kann.

### Zusammenfassung der Erfindung

Die Erfindung löst diese Aufgabe mit Hilfe der in Anspruch 1 angegebenen Merkmale. Die erfindungsgemäße Vorrichtung weist Sendemittel zur Funkübertragung der Diagnosemeldungen an eine Diagnosezentrale, Schaltmittel zur Entnahme von elektrischer Energie aus dem während eines Stellvorgangs der Weiche über Stellleitungen fließenden Stellstrom und Speichermittel zum Speichern der entnommenen Energie zur Stromversorgung der Überwachungseinrichtung auf. Die Erfindung beruht auf der Überlegung, daß zumindest kurzzeitig, nämlich bei jedem Stellvorgang, an der Weiche über die Stelleitungen in nennenswertem Umfang elektrische Energie bezogen werden kann. Diese Zeit wird erfindungsgemäß genutzt, um die Speichermittel aufzuladen. Bei diesen Speichermitteln kann es sich um einen Akkumulator, u. U. aber auch um einen Kondensator ausreichend großer Kapazität handeln. Die erfindungsgemäß vorgesehenen Schaltmittel sind vorzugsweise als einfache elektrische Schaltung realisiert.

Zusätzlich zur oder anstelle der angesprochenen Diagnoseeinrichtung lassen sich mit der erfindungsgemäßen Vorrichtung auch im Bereich der Weiche angeordnete Überwachungseinrichtungen mit elektrischer Energie versorgen. Eine solche Überwachungseinrichtung könnte beispielsweise ein Weichenlagerückmelder sein, der dem Stellwerk den erfolgreichen Vollzug eines Stellbefehls mitteilt.

Die Erfindung wird nachfolgend anhand der Ausführungsbeispiele und der Zeichnungen eingehend erläutert. Es zeigen:
Fig. 1: Prinzipskizze einer weiche mit electrischem verbraucher;
Fig. 2: Prinzipskizze einer erfindungsgemäßen überwachungs- oder Diagnoseeinrichtung gemäß Anspruch 1.

### Beschreibung der Ausführungsbeispiele

Fig. 1 zeigt in einer Prinzipskizze,eine Weiche W, deren Schubstange SS während eines Stellvorgangs von einem Weichenantrieb WA bewegt wird. Das Antriebsaggregat (nicht dargestellt) des Weichenantriebs WA ist über Stellstromleitungen SSL - üblicherweise 4 Adern - mit einem Stellwerk STW verbunden. Über die Stellstromleitungen SSL erhält das im Weichenantrieb WA untergebrachte Antriebsaggregat die zum Umstellen der Weiche benötigte elektrische Energie. Häufig ist das Antriebsaggregat mit Hilfe von Relais so mit den Stellstromleitungen SSL verschaltet, daß das Stellwerk STW nach erfolgreichem Abschluß des Stellvorgangs über die Stellstromleitungen SSL eine Rückmeldung erhält.

Im Bereich der Weiche W befindet sich ein elektrischer Verbraucher EV, bei dem es sich um die an sich bekannte überwachungs- oder Diagnoseeinrichtung handelt. Dieser elektrische Verbraucher EV kann in unmittelbarer Nähe der Weiche W, etwa im Gehäuse des Weichenantriebs, oder auch einige Meter entfernt davon angeordnet sein.

Erfindungsgemäß ist die überwachungs- oder Diagnoseeinrichtung mit Speichermitteln AKKU elektrisch verbunden. Über diese Speichermittel, die vorzugsweise als herkömmlicher Akkumulator ausgeführt sind, bezieht der elektrische Verbraucher EV seine Energie.

Geladen werden die Speichermittel AKKU über die Stellstromleitungen SSL. Da nur während eines Stellvorgangs über die Stellstromleitungen ein nennenswerter Strom fließen kann, ist die Ladezeit der Speichermittel AKKU auf die Umstellzeiten der Weiche - jeweils etwa 3 bis 5 Sekunden - beschränkt. Schaltmittel SM sorgen dafür, daß zumindest während dieser Zeit die Speichermittel AKKU mit den Stellstromleitungen SSL in geeigneter Weise verbunden sind. Wie diese Verbindung im einzelnen realisiert ist, hängt von der Art der Stellstromleitungen ab. In Frage kommt beispielsweise eine induktive Ankopplung. Bei den meist verwendeten Drehstromantriebsaggregaten muß der zugeführte Drehstrom außerdem von den Schaltmitteln SM mit Hilfe eines Gleichrichters in einen Gleichstrom umgewandelt werden.

Bei der Nachrüstung einer Weiche mit einer erfindungsgemäßem Vorrichtung ist dafür Sorge zu tragen, daß die Funktion des Antriebsaggregats durch das Laden der Speichermittel nicht beeinträchtigt wird. Die ausgekoppelte Leistung sollte daher nur wenige Prozent der Leistungsaufnahme des Antriebsaggregats betragen. Die Leistungsaufnahme gängiger Asynchrondrehstromaggregate liegt bei ca. 700 W. Wenn beispielsweise über 5 Sekunden eine Leistung von 20 Watt ausgekoppelt wird, so kann man mit dieser Energie einen elektrischen Verbraucher mit einer Leistungsaufnahme von 2 Watt 50 Sekunden lang betreiben, oder man kann eine gängige Sendeempfangseinrichtung für zellulare Funknetze über 12 Stunden hinweg jede Stunde 15 Sekunden lang senden lassen.

Eine erfindungsgemäße überwachungs- oder Diagnoseeinrichtung ist in Fig. 2 dargestellt. Fig. 2 entspricht im wesentlichen Fig. 1. Die Diagnoseeinrichtung umfaßt im dargestellen Ausführungsbeispiel zwei Sensoren S1 und S2 und eine Auswerteeinrichtung AE. Die Sensoren S1 und S2 überwachen für die Funktion der Weiche kritische Stellen. Beispiele für derartige Sensoren sind den EP-A2-514 365 und EP-A1-649 519 zu entnehmen. Die Sensoren erzeugen Sensorsignale, die der Auswerteeinrichtung AE zugeführt werden. Die Auswerteeinrichtung AE hat die Aufgabe, die Sensoren zu steuern, die Sensorsignale aufzubereiten und Diagnosemeldungen zu erzeugen.

Beim in Fig. 2 dargestellten Ausführungsbeispiel werden die Diagnosemeldungen erfindungsgemäß über eine Sendeempfangseinrichtung SEE über Funk an eine Diagnose- oder überwachungszentrale übertragen. Die Diagnose- oder überwachungszentrale ist hier das Stellwerk STW, welches ebenfalls über eine entsprechende Sendeempfangseinrichtung verfügt. Vorzugsweise wird die Funkübertragung nach dem GSM- oder dem GSM-R-Standard abgewickelt. Der Betrieb der überwachungs- oder Diagnoseeinrichtung läuft beispielsweise so ab, daß die Sensoren S1 und S2 nur auf Aufforderung der Diagnosezentrale Messungen an der Weiche vornehmen und Diagnosesignale erzeugen. Dies setzt voraus, daß die Sendeempfangseinrichtung SEE ständig empfangsbereit ist. Die Auswerteeinrichtung AE erzeugt aus den Sensorsignalen eine Diagnosemeldung. Anschließend baut die Sendeempfangseinrichtung SEE eine Kommunikationsverbindung auf, über die die Diagnosemeldung an die anfordernde Diagnose- oder überwachungszentrale übermittelt wird. Bei einer solchen Betriebsweise ist die Leistungsaufnahme der gesamten überwachungs-oder Diagnoseeinrichtung sehr gering.

Minimal wird die Leistungsaufnahme, wenn die überwachungs- oder Diagnoseinrichtung vorzugsweise auf eigene Initiative hin, z.B. bei jedem Umstellvorgang einer Weiche, eine Diagnose durchführt und eine Diagnosemeldung an die Diagnose- oder überwachungszentrale übermittelt. Die Sendeempfangseinrichtung muß bei einer solchen Betriebsweise nicht in Empfangsbereitschaft sein, wodurch die mittlere Leistungsaufnahme erheblich verringert wird.

## Patentansprüche

1. Vorrichtung zur Überwachung einer Weiche (W) mittels einer Überwachungseinrichtung oder einer Diagnoseeinrichtung mit wenigstens einem Sensor (S1, S2) beispielsweise zum Erkennen von Abweichungen vom Normalbetrieb und zum Erzeugen von Überwachungs- oder Diagnosesignalen, mit einer Auswerteeinrichtung (AE) zum Auswerten der Diagnosesignale und Erstellen von Diagnosemeldungen,
**dadurch gekennzeichnet, dass**
die Überwachungseinrichtung Sendemittel (SEE) zur Funkübertragung der Diagnosemeldungen an eine Diagnose- oder Überwachungszentrale (STW), Schaltmittel (SM) zur Entnahme von elektrischer Energie aus dem während eines Stellvorgangs der Weiche über Stellstromleitungen (SSL) fließenden Steltstrom und Speichermittel (AKKU) zum Speichern der entnommenen Energie zur Stromversorgung der Überwachungseinrichtung aufweist.

2. Verfahren zur Überwachung einer Weiche (W) bei welcher an mindestens einer Stelle (S1, S2) Messungen zur Zustandsermittlung oder Ermittlung von Abweichungen vom Normalbetrieb durchgeführt werden und entsprechende Diagnosemeldungen für eine entfernte Diagnose- oder überwachungszentrale (STW) erzeugt werden,
**dadurch gekennzeichnet, dass**
die Diagnosemeldungen über Funk an die Diagnose- oder überwachungszentrale (STW) übertragen werden und dass die zur Generierung und Übertragung der Diagnosemeldungen benötigte elektrische Energie aus dem über Stellstromleitungen (SSL) zugeführten Stellstrom zum Stellen der Weiche (W) entnommen und in einem elektrischen Energiespeicher (AKKU) gespeichert wird.

3. Verfahren nach Anspruch 2, **dadurch gekennzeichnet, dass** die Diagnosemeldungen nach Empfang einer Aufforderung der Diagnose- oder überwachungszentrale (STW) erzeugt und übertragen werden, wobei eine zur Übertragung notwendige Funkverbindung nur zur Übertragung der Diagnosemeldungen aufgebaut wird.

4. Verfahren nach Anspruch 2, **dadurch gekennzeichnet, dass** die Diagnosemeldungen auf eigene initiative erzeugt und übertragen werden, wobei die zur Übertragung notwendige Funkverbindung nur zur Übertragung der Diagnosemeldungen aufgebaut wird.

## Claims

1. Apparatus for monitoring points (W) by means of a monitoring device or a diagnostic device with at least one sensor (S1, S2), for example for detecting deviations from the normal operation and for generating monitoring or diagnostic signals, with an evaluating device (AE) for evaluating the diagnostic signals and producing diagnostic messages, **characterised in that** the monitoring device has transmitting means (SEE) for the radio transmission of the diagnostic messages to a diagnostic or monitoring control centre (STW), switching means (SM) for extracting electrical energy from the setting current flowing through setting current lines (SSL) during a points setting operation, and storage means (AKKU) for storing the extracted energy for the purpose of supplying current to the monitoring device.

2. Method for monitoring points (W), in which measurements are carried out in at least one place (S1, S2) to determine the state or determine deviations from the normal operation, and appropriate diagnostic messages are generated for a remote diagnostic or monitoring control centre (STW), **characterised in that** the diagnostic messages are transmitted by radio to the diagnostic or monitoring control centre (STW) and **in that** the electrical energy required for generating and transmitting the diagnostic messages is extracted from the setting current supplied via setting current lines (SSL) for setting the points (W) and is stored in an electrical energy store (AKKU).

3. Method according to Claim 2, **characterised in that** the diagnostic messages are generated and transmitted after receipt of a request from the diagnostic or monitoring control centre (STW), in which case a radio link, necessary for the transmission, is established only for the transmission of the diagnostic messages.

4. Method according to Claim 2, **characterised in that** the diagnostic messages are generated and transmitted without a prompt, in which case the radio link, necessary for the transmission, is established only for the transmission of the diagnostic messages.

## Revendications

1. Dispositif pour le contrôle d'un aiguillage (A) au moyen d'une installation de contrôle ou d'une installation de diagnostic avec au moins un détecteur (D1, D2), par exemple pour reconnaître les écarts de fonctionnement normal et pour produire des signaux de contrôle ou de diagnostic, avec un dispositif d'évaluation (DE) pour évaluer les signaux de diagnostic et établir des rapports de diagnostics,
**caractérisé en ce que** le dispositif émetteur de l'installation de contrôle (IER) pour la transmission radio des rapports de diagnostic vers une centrale de diagnostic ou de contrôle (PA), présente des dispositifs de commutation (DC) pour prélever l'énergie électrique à partir du courant de réglage circulant pendant une procédure de réglage de l'aiguillage sur les lignes de courant de réglage (LCR), et des dispositifs de mémoire (ACCU) pour mémoriser l'énergie prélevée pour l'alimentation en courant électrique de l'installation de contrôle.

2. Procédé pour le contrôle d'un aiguillage (A), dans lequel des échantillonnages pour la détermination d'état ou la détection d'écarts, sont réalisés par le fonctionnement normal à au moins un endroit (D1, D2) et les rapports de diagnostic correspondants sont produits pour une centrale de diagnostic ou de contrôle à distance (PA),
**caractérisé en ce que** les rapports de diagnostic sont transmis par radio à la centrale de diagnostic ou de contrôle (PA) et **en ce que** l'énergie électrique nécessaire pour générer et transmettre les rapports de diagnostic est prélevée du courant de réglage amené sur les lignes de courant de réglage (LCR) vers les endroits de l'aiguillage (A), et est mémorisée dans une mémoire d'énergie électrique (ACCU).

3. Procédé selon la revendication 2, **caractérisé en ce que** les rapports de diagnostic sont créés et transmis après la réception d'un appel de la centrale de diagnostic ou de contrôle (PA), dans lequel une liaison hertzienne nécessaire pour la transmission est constituée uniquement pour la transmission des rapports de diagnostic.

4. Procédé selon la revendication 2, **caractérisé en ce que** les rapports de diagnostic sont créés et transmis à sa propre initiative, dans lequel la liaison hertzienne nécessaire pour la transmission est constituée uniquement pour la transmission des rapports de diagnostic.
